# DEMANDE DE BREVET EUROPEEN

(11) **EP 4 764 729 A1**
(43) Date de publication de la demande: **24.06.2026**
(21) Numéro de dépôt: 24222617.3
(22) Date de dépôt: 20.12.2024
(51) Int. Cl.: G04B 19/30, G04C 17/00, G04C 17/02, G04G 9/00, G09F 13/02

(54) **MONTRE MUNIE D'UN DISPOSITIF D'ÉCLAIRAGE DE L'AFFICHAGE**

(30) Priorité: 17.12.2024 EP 24220690
(71) Demandeur: The Swatch Group Research and Development Ltd, 2074 Marin (CH)
(72) Inventeur: THIAULT, Jérôme, 2013 Colombier (CH); SAGARDOYBURU, Michel, 2000 Neuchâtel (CH)
(74) Mandataire: ICB SA

(57) **Abrégé**

L'invention concerne une montre comprenant un affichage, un verre (6) agencé au-dessus de l'affichage et présentant une région utile (9), par laquelle un utilisateur de la montre peut voir l'affichage, et un dispositif d'éclairage comprenant au moins une unité électroluminescente (14a) agencée sous le verre et formée par au moins une source lumineuse, notamment du type LED ou OLED. Ladite au moins une unité électroluminescente est alimentée en électricité, depuis des zones de contact périphériques (30a à 30d) situées en superposition au bord du verre, via des plages conductrices (22g à 22j), en matériau conducteur transparent, qui recouvrent l'entier de ladite région utile à l'exception d'interstices (26a à 26d) séparant lesdites plages conductrices, au moins dans ladite région utile. De manière remarquable, chaque interstice sépare deux plages conductrices adjacentes et présente une largeur, notamment inférieure à 100 µm et de préférence à 50 µm, qui rend cet interstice imperceptible à environ 30 cm, dans une lumière ambiante usuelle, pour un utilisateur de la montre.

## Description

### Domaine technique de l'invention

La présente invention concerne le domaine des montres ayant un affichage analogique ou digital, généralement au moins de l'heure courante, et un dispositif d'éclairage de cet affichage. Plus particulièrement, l'invention concerne un dispositif d'éclairage actif, c'est-à-dire comprenant au moins une source de lumière alimentée, notamment sur commande, par une source d'énergie électrique.

### Arrière-plan technologique

Plusieurs dispositifs d'éclairage actifs (`actifs' par contraste avec des dispositifs d'éclairage passifs, notamment l'agencement de matériaux phosphorescents au niveau du cadran et/ou des aiguilles) ont déjà été proposés pour permettre une lecture d'un affichage analogique dans un environnement sombre ou noir (c'est-à-dire un espace non éclairé par une source de lumière extérieure).

En particulier, le document WO 02/23637 décrit une montre ayant un affichage analogique et une diode électroluminescente (aussi nommée `LED' de l'acronyme pour 'Light Emitting Diode') agencée sur la surface inférieure du verre de montre, au centre de celui-ci. La LED est alimentée en électricité depuis la périphérie du verre par deux pistes rectilignes réalisées dans un matériau conducteur transparent, en Oxyde d'Indium-étain (mélange d'oxyde d'Indium et d'oxyde d'étain, aussi nommé 'ITO' de l'acronyme anglais pour 'Indium Tin Oxide'). Un tel dispositif d'éclairage présente des avantages, car la diode électroluminescente peut présenter de faibles dimensions, ce qui rend sa présence discrète, voire quasi imperceptible pour un utilisateur, en particulier lorsqu'elle est alignée avec l'axe d'une aiguille de l'affichage analogique. Cependant, le dispositif d'éclairage décrit dans le document susmentionné présente deux inconvénients. Premièrement, la distance entre la périphérie du verre et le centre de ce verre est relativement longue. Ainsi les deux pistes conductrices rectilignes sont étroites et présentent une résistance assez importante, ce qui limite la valeur du courant électrique pouvant être fourni à la LED et donc la quantité de lumière qu'elle peut émettre pour une tension d'alimentation donnée. Deuxièmement, bien que les pistes en ITO présentent une bonne transparence, elles restent visibles en assombrissant un peu le verre. Sous certaines conditions lumineuses, un utilisateur peut les distinguer, ce qui n'est pas esthétique et peut même donner à penser que le verre a un problème de fabrication.

### Résumé de l'invention

L'invention a pour objectif de résoudre les deux problèmes de l'art antérieur décrits ci-avant dans l'arrière-plan technologique.

A cet effet, l'invention concerne une montre comprenant un affichage, un verre agencé au-dessus de l'affichage et présentant une région utile, par laquelle un utilisateur de la montre peut voir l'affichage, et un dispositif d'éclairage comprenant au moins une unité électroluminescente agencée sous le verre et au-dessus de l'affichage, cette unité électroluminescente étant formée d'au moins une source lumineuse, notamment du type LED ou OLED (acronyme pour 'Organic Light Emitting Diode'). Ladite au moins une unité électroluminescente est alimentée en électricité, depuis des zones de contact périphériques situées en superposition axiale hors de ladite région utile, via des plages conductrices, en matériau conducteur transparent, qui recouvrent inférieurement au moins l'entier de ladite région utile du verre à l'exception d'un interstice, dans le cas d'une seule unité électroluminescente ayant seulement deux contacts d'alimentation, séparant les deux plages conductrices, ou d'interstices séparant lesdites plages conductrices, dans le cas d'une unité électroluminescente ayant au moins trois contacts d'alimentation ou d'une pluralité d'unités électroluminescentes. De manière remarquable, chaque interstice sépare deux plages conductrices adjacentes et présente une largeur telle que cet interstice est quasi imperceptible ou de préférence imperceptible, dans une lumière ambiante usuelle, pour un utilisateur de la montre ayant une vue normale, la largeur dudit interstice, respectivement desdits interstices étant inférieure à deux cents micromètres (200 µm).

Dans un mode de réalisation préféré concernant le cas d'une unité électroluminescente ayant au moins trois contacts d'alimentation ou d'une pluralité d'unités électroluminescentes, les plages conductrices individuelles, qui sont reliées électriquement chacune à un seul contact d'alimentation associé à une seule source lumineuse, sont configurées de manière à présenter chacune sensiblement une même résistance électrique entre des zones de contact périphériques respectives et des contacts d'alimentation respectifs de l'unité électroluminescente ou de la pluralité d'unités électro-luminescentes.

Dans une variante particulière, une plage conductrice commune à une pluralité de dits contacts d'alimentation est configurée de manière à présenter une moindre résistance électrique que lesdites plages conductrices individuelles.

### Brève description des figures

L'invention sera décrite ci-après de manière plus détaillée à l'aide des dessins annexés, donnés à titre d'exemples nullement limitatifs, dans lesquels :
- la Figure 1 est une coupe schématique d'une montre selon un premier mode de réalisation de l'invention ;
- la Figure 2 est une vue en plan d'une première variante du premier mode de réalisation, montrant la partie du dispositif d'éclairage qui est agencée sous le verre de la montre ;
- la Figure 3A est une vue en plan d'une deuxième variante du premier mode de réalisation, montrant la partie du dispositif d'éclairage qui est agencée sous le verre de la montre ;
- la Figure 3B est une vue en plan d'une troisième variante du premier mode de réalisation, montrant la partie du dispositif d'éclairage qui est agencée sous le verre de la montre ;
- la Figure 4 est une coupe schématique d'une montre selon un deuxième mode de réalisation de l'invention ;
- la Figure 5 est une vue en plan d'une première variante du deuxième mode de réalisation, montrant la partie du dispositif d'éclairage qui est agencée sous le verre de la montre ; et
- la Figure 6 est une vue en plan d'une deuxième variante du deuxième mode de réalisation, montrant la partie du dispositif d'éclairage qui est agencée sous le verre de la montre.

### Description détaillée de l'invention

En référence aux Figures 1 à 3B, on décrira ci-après un premier mode de réalisation d'une montre selon l'invention.

De manière générale, la montre 2 comprend une boîte 4, un mouvement 10, un affichage analogique 12, un verre 6 agencé au-dessus de l'affichage analogique et un dispositif d'éclairage. Le dispositif d'éclairage comprend au moins une unité électroluminescente, du type LED ou OLED, qui est agencée sous le verre et au-dessus de l'affichage analogique. Le verre 6 présente une région utile 9, située en superposition à l'intérieur d'une ouverture supérieure 9a de la boîte 4, par laquelle un utilisateur de la montre peut voir l'affichage analogique 12. En particulier, la boîte 4 est formée par une carrure 4a, une lunette 4b et un fond 4c. L'affichage analogique 12 comprend un jeu d'aiguilles et un cadran 11.

Dans une première variante représentée à la Figure 2, l'unité électroluminescente est une LED 14 agencée sur une couche en matériau conducteur structurée 16, laquelle est déposée sur la surface inférieure 8 du verre 6 et recouvre la quasi-totalité de la région utile 9 du verre dans la boîte pour un utilisateur de la montre. Dans la variante représentée, la couche conductrice 16 recouvre la quasi-totalité de la surface inférieure 8 du verre. La couche conductrice 16 est structurée de manière à définir des plages conductrices pour l'alimentation de la LED 14 ou, dans d'autres variantes décrites par la suite, des LEDs ou OLEDs prévues. Plus particulièrement, la LED 14 est alimentée en électricité au travers de deux contacts d'alimentation 24, qui sont agencés sur la LED du côté de la couche conductrice 16, depuis deux zones de contact périphériques 20a et 20b situées en superposition axiale hors de ladite région utile 9, c'est-à-dire le long du pourtour 7 de ce verre, via deux plages conductrices 22a et 22b, en matériau conducteur transparent, qui recouvrent inférieurement au moins l'entier de la région utile 9 du verre 6 à l'exception d'un interstice 26 séparant les deux seules plages conductrices 22a et 22b. Ces deux seules plages conductrices (pouvant aussi être nommées 'électrodes') s'étendent chacune sur quasi une moitié de la région utile 9.

On dispose actuellement de sources électroluminescentes de très petites dimensions, des mini-sources, qui peuvent être quasi imperceptibles ou même imperceptible à l'œil humain nu. Ces mini-sources lumineuses sont de très petite taille (< 500 µm). Deux types principaux sont bien connus, les LEDs et les OLEDs, ces dernières pouvant être très petites et directement fabriquées sur un substrat transparent. Ainsi, la LED 14 est généralement de taille inférieure au millimètre et avantageusement inférieure à 500 µm de côté afin que la LED soit difficilement visible à l'œil humain lorsqu'elle est éteinte. Dans une variante particulière, une mini LED de dimensions 150 x 100 µm² a été sélectionnée, soit de côté inférieur à 200 µm, laquelle est quasi non perceptible à environ 30 cm pour un utilisateur ayant une vue normale. Une mini LED de taille sensiblement égale ou inférieure à 100 x 100 µm2 est préférée, une telle mini LED étant imperceptible à environ 30 cm pour un utilisateur de la montre ayant une vue normale, en d'autres termes invisible à l'œil humain nu. La mini LED peut être de couleur bleue, verte, jaune ou rouge, mais aussi blanche. Pour réaliser une LED blanche, une matière phosphorescente peut être déposée sur une LED bleue afin de convertir la lumière bleue en lumière jaune. Le mélange de lumière bleue résiduelle de la LED avec la lumière jaune générée par la matière phosphorescente est perçu par l'œil humain comme de la lumière blanche.

De manière avantageuse, les plages conductrices transparentes 22a et 22b sont structurées par photolithographie d'une mince couche conductrice et transparente 16, en oxyde transparent conducteur, ou par impression de nanostructures d'argent. A titre d'exemples connus, l'oxyde transparent conducteur est un oxyde d'Indium-étain (ITO) ou un oxyde d'Indium-Zinc (nommé IZO de l'acronyme pour 'Indium Zinc Oxyde'). D'autres techniques de formation des plages conductrices transparentes et d'autres matériaux conducteurs transparents peuvent être envisagés par la personne du métier.

La connexion électrique entre les contacts d'alimentation 24 de la LED 14 et les plages conductrices transparentes 22a et 22b peut être réalisée de diverses manières. A titre d'exemples, on peut utiliser une colle conductrice isotrope ou anisotrope ou une soudure eutectique Dans le cas d'une colle conductrice isotrope, notamment à base de particules d'argent, deux très petits points de colle distincts assurent chacun l'adhésion de la LED sur le substrat et la conductivité électrique entre les surfaces / plages de contact ou les plots de contact, nommés les contacts d'alimentation, de la LED et les plages conductrices transparentes 22a et 22b. Dans le cas d'une colle conductrice anisotrope, notamment à base de microbilles d'or, une seule surface étendue de colle sous la LED 14 assure l'adhésion de la LED sur le substrat et la conductivité électrique uniquement selon l'axe orthogonal à la surface inférieure 8 du verre 6 entre les contacts d'alimentation 24 de la LED et les plages conductrices transparentes 22a, 22b. On notera qu'aux figures, les contacts d'alimentation 24 sont dessinés schématiquement en ligne continue, pour qu'ils soient clairement visibles et bien reconnaissables, alors qu'ils sont situés sous le substrat de la LED et sont donc cachés par ce substrat dans les vues de dessous aux diverses figures représentées en plan.

Dans le cas d'une soudure eutectique, soit un soudage d'alliage à faible point de fusion, les contacts d'alimentation 24 de la LED sont préalablement recouverts d'une couche d'alliage, notamment en Au/Sn, et les zones concernées de la couche conductrice (substrat) sont recouvertes d'une couche métallique, notamment en or (Au). Lors du processus de soudage, les contacts de la LED sont frottés et chauffés sur le substrat de sorte que la surface de contact fonde. Après refroidissement, la LED est fermement soudée sur le substrat et forme un bon contact à faible résistance électrique. Ce processus permet d'obtenir une résistance de contact plus faible et une meilleure force d'adhésion comparé à une colle conductrice, mais demande au préalable une préparation plus importante de la surface des contacts de LED et du substrat.

A la Figure 2, les deux zones de contact périphériques 20a et 20b prolongent radialement les deux plages conductrices 22a et 22b. Elles sont réalisées dans le même matériau conducteur transparent que les plages conductrices, par structuration de la couche conductrice 16, et elles sont également séparées l'une de l'autre par l'interstice 26. De fait, rien ne diffère les deux zones de contact périphériques des deux plages conductrices hormis le fait que les zones de contact périphériques sont situées, en superposition axiale, hors de la région utile 9 du verre 6, à l'extérieur de l'ouverture 9a dans le plan du verre, et longent le pourtour 7 du verre, de sorte que la liaison électrique 36 entre le circuit électrique d'alimentation 34 et les zones de contact périphériques 20a et 20b ne soit pas visible pour un utilisateur de la montre 2.

On remarquera que, bien que les plages conductrices en ITO ou en IZO sont transparentes, elles présentent une légère coloration et modifient la réflexion de la lumière à la surface inférieure 8 du verre 6, notamment en saphir, relativement à une partie de cette surface inférieure qui n'aurait pas une telle couche conductrice, de sorte que l'œil humain peut distinguer une zone du verre 6 ayant une partie de cette couche conductrice d'une partie qui n'en aurait pas. De plus, il y a une petite différence de hauteur en bordure de chaque plage conductrice, ce qui fait apparaître de fines lignes pour un utilisateur de la montre. Selon l'invention, de manière générale, l'interstice 26 est prévu avec une largeur telle que cet interstice est avantageusement quasi imperceptible ou de préférence imperceptible à environ 30 cm, dans une lumière ambiante usuelle, pour un utilisateur de la montre ayant une vue normale. Un avantage d'avoir des plages de contact plus étendue permet également d'avoir une couche conductrice moins épaisse que dans le cas de pistes conductrices qui sont par définition de faible largeur, tout en conservant une bonne conductivité électrique, même meilleure que dans le cas de telles pistes conductrices. Une couche conductrice moins épaisse pour les plages conductrices signifie une meilleure transparence et aussi une plus faible visibilité des bords des plages conductrices.

Par 'interstice', on comprend un espace ou une fente de petite largeur entre deux zones matérielles et séparant ces deux zones matérielles. Pour rendre le contraste entre les plages conductrices et le substrat, à savoir le verre 6, le moins visible possible, l'interstice 26 (en d'autres termes l'espace / la fente) entre les deux plages conductrices est de préférence le plus fin possible tout en assurant une isolation électrique entre ces plages conductrices. Par exemple, par structuration d'une couche en ITO par photolithographie, on peut obtenir un interstice de très faible largeur, de l'ordre de grandeur de 10µm, entre les deux plages conductrices.

De manière générale, la largeur de l'interstice est inférieure à deux cents micromètres (200 µm). Dans une variante avantageuse, ladite largeur est inférieure à cent micromètres (100 µm). Dans une variante préférée, ladite largeur est inférieure à cinquante micromètres (50 µm).

Les plages conductrices transparentes 22a, 22b sont reliées au circuit électrique d'alimentation 34 par au moins un connecteur. Dans la variante de la Figure 2, on a représenté un connecteur cylindrique à ressort 36 qui permet de connecter une seule plage conductrice transparente au circuit électrique d'alimentation. Ainsi, deux connecteurs 36 sont prévus dans la première variante, un pour chacune des deux plages conductrices transparentes. Dans une variante alternative, la connexion électrique est réalisée par un conducteur anisotrope en élastomère (Zebra^{®}) agencé dans une des deux zones périphériques traversée par l'interstice 26. Pour que les moyens de liaison électrique entre le circuit électrique d'alimentation 34 et les zones de contact périphériques 20a et 20b ne soient pas visibles pour un utilisateur de la montre, les connecteurs 36 étant agencés derrière un rehaut 38 définissant l'espace d'affichage de la montre 2.

Aux Figures 3A et 3B sont représentées une deuxième variante et une troisième variante. Dans ces deux variantes, l'unité électroluminescente 14a est formée de trois LEDs agencées sur un même support et présentant une anode ou cathode commune et chacune une cathode ou anode individuelle, de sorte que l'unité électroluminescente 14a présente quatre contacts d'alimentation 24. Cette unité électroluminescente 14a est prévue pour fournir de la lumière blanche au moyen de trois LEDs (mini LEDs), produisant respectivement de la lumière rouge, verte et bleue. Dans une autre variante, on peut prévoir deux LEDs, une émettant de la lumière bleue et l'autre de la lumière jaune. En alimentant indépendamment les trois LEDs, il est possible d'ajuster la couleur de l'éclairage à la demande pour obtenir une certaine lumière blanche.

A la Figure 3A, l'unité 14a est alimentée en électricité, depuis quatre zones de contact périphériques 20c à 20f situées au bord du verre 6, via quatre plages conductrices 22c à 22f, en matériau conducteur transparent, recouvrant l'entier de la région utile 9 du verre dans la montre, à l'exception de quatre interstices 26b à 26d qui séparent deux-à-deux les plages conductrices, c'est-à-dire chacun séparant deux plages conductrices adjacentes. A nouveau, chaque interstice a une largeur telle que cet interstice est quasi imperceptible et de préférence imperceptible à environ 30 cm, dans une lumière ambiante usuelle, pour un utilisateur de la montre. Les diverses plages de largeurs avantageuses données précédemment s'appliquent aussi pour toutes les autres variantes. Dans cette deuxième variante, chaque plage conductrice transparente s'étend sensiblement sur un quart de la surface inférieure du verre, cette variante étant favorable lorsque seule une des LEDs est activée à un moment donné. On a donc quatre plages conductrices 22c à 22f qui sont identiques. Les zones de contact périphériques 20c à 20f, prolongeant les plages conductrices, sont réparties le long du pourtour du verre. Il en résulte un certain inconvénient pour les moyens de liaison électrique au circuit électrique d'alimentation qui doivent être situés le long du bord du verre sur une distance angulaire supérieure à 180°, et donc pour la liaison électrique au circuit électrique d'alimentation. En particulier, on peut prévoir quatre connecteurs cylindriques à ressort 36, répartis le long du bord du verre ou agencés par paires des deux côtés d'un interstice, ou deux conducteurs anisotropes en élastomère diamétralement opposés et recouvrant chacun un interstice, à savoir les interstices 26a et 26c ou les interstices 26b et 26d.

La troisième variante, représentée à la Figure 3B, permet de résoudre l'inconvénient de la deuxième variante mentionné ci-avant. Les zones de contact périphériques 30a à 30d des plages conductrices 22g à 22j sont agencées côte à côte dans un même secteur de connexion localisé 29, qui s'étend ici sur moins d'un huitième du pourtour 7 du verre, avec les zones de contact périphériques disposées en ligne. Dans une variante générale, le secteur de connexion s'étend sur moins d'un huitième du pourtour 7. Pour obtenir une homogénéité de lumière émise entre les LEDs et une puissance globale maximale, le motif de structuration de la couche conductrice 16 est réalisé de manière que les électrodes individuelles / plages conductrices individuelles, qui sont reliées électriquement chacune à un seul contact d'alimentation 24 propre à une seule LED, présentent chacune sensiblement une même résistance électrique entre les contacts d'alimentation et des zones de contact périphériques respectives. A la Figure 3B, les plages conductrices individuelles ont les références 22h à 22j. Concernant la plage conductrice commune 22g, reliée à un contact d'alimentation 24 de l'unité électroluminescente 14a commun aux trois LEDs, elle est configurée de manière à présenter une moindre résistance électrique que les plages conductrices individuelles qui sont associées chacune à une seule LED. Dans la deuxième variante telle que représentée à la Figure 3A, toutes les plages conductrices sont semblables et présentent une même résistance électrique. On notera que dans la deuxième variante, il est aussi possible que la plage conductrice commune présente une moindre résistance électrique, par exemple en structurant la couche conductrice 16 de manière que la plage conductrice commune s'étende sur une distance angulaire supérieure, notamment 150°, et les trois plages conductrices individuelles s'étendent alors sur une même moindre distance angulaire, à savoir 70°.

La source de lumière, bien qu'agencée pour émettre en direction du cadran 11, émet aussi partiellement en direction de l'extérieur, ce qui peut être non esthétique et aussi éblouir l'utilisateur de la montre. En effet, cette émission directe vers le haut est généralement plus intense que la lumière réfléchie par le cadran et perturbe la lisibilité de l'affichage. Une solution consiste à ajouter un cache opaque et éventuellement réfléchissant entre l'extérieur du verre et l'unité électroluminescente, en particulier la LED.

Pour obturer la lumière émise par l'unité électroluminescente en direction de l'utilisateur à l'aide d'un cache, plusieurs configurations peuvent être envisagées. De manière avantageuse, le cache est réalisé du côté de la surface inférieure 8 du verre, directement sur cette surface inférieure ou entre la couche conductrice transparente 16 et l'unité électroluminescente / la LED. Dans le dernier cas, le cache doit garantir à la fois l'opacité optique voulue et la conductivité électrique pour alimenter l'unité électroluminescente / la LED. Deux réalisations possibles sont les suivantes :
- Le cache est réalisé à partir d'une résine noire structurée qui comprend des ouvertures remplies d'une matière conductrice permettant d'établir le contact électrique entre les électrodes transparentes et les contacts d'alimentation de l'unité électro-luminescente.
- Le cache est réalisé à partir d'une colle conductrice anisotrope opaque, servant à la fixation et la connexion électrique de l'unité électroluminescente, cette colle comprenant par exemple des billes métalliques conductrices incorporées dans une résine rendue optiquement opaque par l'ajout de pigments absorbants non conducteurs.

On décrira par la suite un deuxième mode de réalisation en référence aux Figures 4 à 6. Les éléments semblables au premier mode de réalisation et les références déjà décrites ne seront pas décrits à nouveau en détails ici. Les Figures 5 et 6 montrent respectivement une vue en plan d'une première variante et d'une deuxième variante d'une partie du dispositif d'éclairage, selon le deuxième mode de réalisation de l'invention, qui est agencée sous le verre de la montre.

Ce deuxième mode de réalisation se distingue du premier mode de réalisation essentiellement par deux caractéristiques particulières. Premièrement, plusieurs unités électroluminescentes 14b, distantes l'une des autres, sont agencées sous le verre 6 dans la région utile 9 définie par l'ouverture 9a de la lunette 4b de la boîte 4. Deuxièmement, les unités électroluminescentes 14b sont agencées sur un substrat transparent 44, lequel est distinct du verre de montre et collé sous ce verre par une couche de colle transparente 50. De manière avantageuse, la technologie OLED est utilisée pour réaliser les unités électroluminescentes / sources lumineuses 14b qui présentent chacune une surface émettrice de taille micrométrique, non-perceptible à environ 30 cm pour l'œil humain nu. De préférence, chaque OLED 14b présente en plan une surface sensiblement égale ou inférieure à 100 x 100 µm^{2.} Le substrat transparent 44 peut être en verre, saphir, PC, PMMA ou en autres polymères transparents. On notera que, dans une autre variante, les sources lumineuses sont placées sous le substrat transparent 44, du côté de l'affichage analogique 12.

Contrairement aux LEDs qui sont généralement réalisées dans une étape préliminaire et ensuite apportées et fixées sur le verre 6 ou sur le substrat transparent additionnel 44 (variante envisagée), les OLEDs sont directement fabriquées sur la surface inférieure 8 du verre 6 (variante envisagée) ou sur le substrat transparent additionnel 44, lequel couvre toute la région utile 9 du verre, comme représenté à la Figure 4. Dans le cas des OLEDs, les surfaces émettrices de lumière sont obtenues par la structuration de couches fonctionnelles définissant chaque OLED (anode, couches organiques, cathode). Dans une première étape, les plages conductrices transparentes 22g (plage conductrice commune) et 22h à 22k (plages conductrices individuelles) dans la première variante, respectivement 22p (plage conductrice commune) et 22n (plages conductrices individuelles) dans la deuxième variante sont déposées sur le substrat transparent 44. Dans une deuxième étape, les anodes des OLEDs 14b sont réalisées sur des zones de contact respectives des plages conductrices individuelles 22h à 22k. Dans une troisième étape, les couches organiques sont déposées sur les anodes et, dans une quatrième étape, les cathodes sont déposées sur les couches organiques avec une partie de chacune qui s'étend au-delà des couches organiques respectives et recouvre une zone de contact de la plage conductrice commune 22g. Finalement, une couche de protection, par exemple en verre, recouvre de manière classique les OLEDs.

Selon l'invention, comme dans le premier mode de réalisation, les unités électroluminescentes 14b sont alimentées en électricité depuis des zones de contact périphériques 30a à 30e dans la première variante, respectivement 30a et 30n dans la deuxième variante via les plages conductrices 22g à 22k, respectivement 22p et 22n qui sont réalisées en matériau conducteur transparent sur le substrat transparent 44. Les zones de contact périphériques 30a à 30e, respectivement 30a et 30n sont agencées côte à côte, de préférence en ligne, dans un même secteur de connexion 29 situé au bord du substrat transparent 44, hors de la région utile du verre 6 en projection axiale, et localisé dans un secteur angulaire restreint. Les plages conductrices recouvrent inférieurement au moins l'entier de la région utile 9 du verre 6 à l'exception d'interstices 28 séparant ces plages conductrices. Chaque interstice sépare deux plages conductrices adjacentes et présente une largeur telle que cet interstice 28 est imperceptible, dans une lumière ambiante usuelle, pour un utilisateur de la montre observant l'affichage. La plage de valeurs avantageuse et la plage de valeur préférée indiquées précédemment pour la largeur des interstices s'appliquent également au deuxième mode de réalisation.

De préférence, pour obtenir une homogénéité de lumière entre les sources lumineuses, à savoir les OLEDs 14b, et une puissance lumineuse globale maximale, la structuration des plages conductrices transparentes dans la couche conductrice 16, qui recouvre le substrat transparent 44, est effectuée de manière à obtenir de faibles résistances électriques, qui sont sensiblement égales pour les plages conductrices individuelles, entre les zones de contact périphériques et les contacts d'alimentation respectifs des OLEDs 14b. Ceci est rendu possible par le fait que les plages conductrices transparentes s'étendent globalement au moins sur la totalité d'une surface définie par la région utile 9 du verre 6 à l'exception des interstices 28. De plus, comme déjà indiqué, cette caractéristique avantageuse permet de rendre invisible la présence des électrodes conductrices qui s'étendent en face de la surface inférieure 8 du verre, en projection axiale au moins dans la région utile 9, étant donné que les interstices sont très fins et quasi imperceptible, de préférence totalement imperceptible pour l'œil humain nu. Ceci rend très discret le dispositif d'éclairage selon l'invention. On notera que par l'expression 'région utile du verre', on comprend un espace cylindrique de direction axiale et de pourtour extérieur défini par l'ouverture 9a de la lunette 4b de la boîte 4.

La plage conductrice commune 22g, respectivement 22p, reliée à une pluralité de contacts d'alimentation respectifs des OLEDs, est configurée de manière à présenter une moindre résistance électrique que les plages conductrices individuelles 22h à 22k, respectivement 22n entre ces contacts d'alimentation et la zone de contact périphérique 30a, car cette plage conductrice commune est traversée par un courant électrique supérieur étant donné qu'elle collecte plusieurs courants électriques provenant des plages conductrices individuelles.

Les cathodes sont de préférence réalisées dans un matériau opaque qui empêche les OLEDs d'émettre axialement au travers du verre 6. Les cathodes sont avantageusement réfléchissantes. Il est important que les cathodes couvrent chacune une très petite surface de la plage conductrice commune au-delà des couches organiques, pour ne pas être visibles. Pour minimiser la taille des cathodes, les zones de contact de la plage conductrice commune 22g sont situées au plus près des zones d'émission de lumière par les OLEDs, à la périphérie des couches organiques générant la lumière. Comme dans le premier mode de réalisation, il est possible de prévoir en plus un cache opaque et éventuellement réfléchissant au-dessus de chaque OLED, ces caches étant par exemple déposés sur la surface inférieure 8 du verre, en regard des OLEDs. Lors de l'assemblage du verre 6, avec le substrat transparent 44 au moyen de la colle 50, on veillera à bien aligner les caches quasi ponctuels avec les OLEDs, alternativement avec les LEDs dans une autre réalisation utilisant des LEDs à la place des OLEDs.

La connexion électrique entre les zones de contact périphériques, alignées une à la suite de l'autre de préférence selon une ligne rectiligne, et le circuit électrique d'alimentation 34 est réalisée par un circuit imprimé flexible 48.

Dans la première variante (Figure 5), le dispositif d'éclairage comprend quatre sources lumineuses 14b (unités électroluminescentes formées chacune d'une seule OLED ou LED) agencées angulairement de manière régulière, deux sources lumineuses adjacentes présentant entre elles une distance angulaire égale à 90°. La plage conductrice commune 22g occupe une zone centrale du substrat transparent 44 et une zone de liaison de cette zone centrale à la zone de contact périphérique 30a, alors que les plages conductrices individuelles s'étendent autour de la zone centrale. Dans la deuxième variante (Figure 6), le dispositif d'éclairage comprend douze sources lumineuses 14b, chaque source lumineuse étant prévue au-dessus d'un nombre différent indiquant les heures une à douze sur le cadran. La plage conductrice commune 22p occupe une zone périphérique du substrat transparent 44 et une zone intérieure sensiblement diamétrale, alors que les plages conductrices individuelles 22n s'étendent en éventail depuis les zones de contact 30n. Dans cette deuxième variante ayant un relativement grand nombre de sources lumineuses distinctes 14b, le substrat transparent 44 comprend une partie saillante extérieure 45 sur laquelle est situé le secteur de connexion 29.

Le dispositif d'éclairage selon l'invention peut également être exploité comme un système de 'lumière avant' (en anglais `frontlight') dans le cas d'une montre ayant un affichage digital (aussi nommé `affichage électronique') qui est purement réflectif, permettant ainsi de lire l'information en cas de manque de lumière sur un tel affichage digital. Ce type d'affichage digital / électronique dans une montre, en particulier un affichage LCD à très basse consommation, permet d'avoir un meilleur contraste et une meilleure lisibilité de jour en comparaison d'un affichage digital similaire qui serait équipé d'un système de rétro-éclairage (en anglais 'backlight'), car dans ce dernier cas, l'affichage digital doit être transflectif pour permettre à la lumière arrière d'atteindre l'observateur, et il présente donc une moindre qualité optique de jour. La présente invention est particulièrement appropriée à un affichage digital surmonté d'une structure, notamment décorative, définissant diverses zones d'affichage avec un dispositif d'éclairage ayant plusieurs LEDs ou OLEDs réparties en face de ces zones d'affichage pour éclairer localement ces zones, simultanément ou sélectivement.

## Revendications

1. Montre (2, 42) comprenant un affichage (12), un verre (6) agencé au-dessus de l'affichage et présentant une région utile (9), par laquelle un utilisateur de la montre peut voir l'affichage, et un dispositif d'éclairage comprenant au moins une unité électroluminescente (14, 14a, 14b) agencée sous le verre et au-dessus de l'affichage, cette unité électroluminescente étant formée par au moins une source lumineuse, notamment du type LED ou OLED ; **caractérisée en ce que** ladite au moins une unité électroluminescente est alimentée en électricité, depuis des zones de contact périphériques (20a, 20b ; 20c à 20f ; 30a à 30d ; 30a à 30e ; 30a, 30n) situées en superposition axiale hors de la région utile, via des plages conductrices (22a, 22b ; 22c à 22f ; 22g à 22j ; 22g à 22k; 22p, 22n), réalisées en matériau conducteur transparent, qui recouvrent inférieurement au moins l'entier de la région utile du verre à l'exception d'un interstice (26) séparant les deux plages conductrices (22a, 22b), dans le cas d'une seule unité électroluminescente (14) ayant seulement deux contacts d'alimentation, ou d'interstices (26a à 26d ; 28) séparant lesdites plages conductrices, dans le cas d'une unité électroluminescente (14a) ayant au moins trois contacts d'alimentation ou d'une pluralité d'unités électroluminescentes (14b) ; et **en ce que** chaque interstice (26 ; 26a à 26d ; 28) sépare deux plages conductrices adjacentes et présente une largeur qui est inférieure ou sensiblement égale à deux cents micromètres (200 µm).

2. Montre selon la revendication 1, **caractérisée en ce que** ladite largeur est inférieure à cent micromètres (100 µm).

3. Montre selon la revendication 1, **caractérisée en ce que** ladite largeur est inférieure à cinquante micromètres (50 µm).

4. Montre selon une quelconque des revendications 1 à 3, **caractérisée en ce que**, dans ledit cas d'une seule unité électroluminescente (14) ayant seulement deux contacts d'alimentation, les deux plages conductrices (22a, 22b) s'étendent chacune sur quasi une moitié de la région utile (9) du verre.

5. Montre selon une quelconque des revendications 1 à 3, **caractérisée en ce que**, dans le cas d'une unité électroluminescente (14a) ayant au moins trois contacts d'alimentation ou d'une pluralité d'unités électroluminescentes (14b), des plages conductrices individuelles (22d à 22f ; 22h à 22j ; 22h à 22k) parmi lesdites plages conductrices sont configurées de manière à présenter chacune sensiblement une même résistance électrique entre desdites zones de contact périphériques respectives (20d à 20f ; 30b à 30d ; 30b à 30e ; 30n) et des contacts d'alimentation respectifs de l'unité électroluminescente ou de la pluralité d'unités électroluminescentes, les plages conductrices individuelles étant reliées électriquement chacune à un seul contact d'alimentation associé à une seule source lumineuse.

6. Montre selon la revendication 5, **caractérisée en ce qu'**une plage conductrice commune (22c ; 22g ; 22p) est configurée de manière à présenter une moindre résistance électrique que lesdites plages conductrices individuelles, la plage conductrice commune étant reliée à une pluralité de dits contacts d'alimentation ou/et étant associée à une pluralité de sources lumineuses (14b) reliées à un même contact d'alimentation.

7. Montre selon la revendication 5 ou 6, **caractérisée en ce que** les zones de contact périphériques sont réparties le long du pourtour du verre.

8. Montre selon la revendication 5 ou 6, **caractérisée en ce que** les zones de contact périphériques sont agencées dans un seul secteur de connexion (29) qui s'étend sur moins d'un quart du pourtour (7), de préférence sur moins d'un huitième du pourtour avec les zones de contact périphériques disposées en ligne.

9. Montre selon une quelconque des revendications précédentes, **caractérisée en ce que** lesdites plages conductrices sont formées par une couche conductrice structurée (16) qui est déposée sur la surface inférieure (8) du verre (6) ; et **en ce que** ladite au moins une unité électroluminescente (14, 14a) est fixée auxdites plages conductrices.

10. Montre selon une quelconque des revendications 1 à 8, **caractérisée en ce que** lesdites plages conductrices sont formées par une couche conductrice structurée (16) qui est déposée sur la surface supérieure d'un substrat transparent (44), ladite au moins une unité électroluminescente (14b) étant fixée auxdites plages conductrices ; et **en ce que** le substrat transparent est collé contre la surface inférieure (8) du verre (6) et enrobe ladite au moins une unité électroluminescente.
